# EUROPÄISCHE PATENTSCHRIFT

(11) **EP 0 973 983 B1**
(45) Veröffentlichungstag und Bekanntmachung des Hinweises auf die Patenterteilung: **05.12.2001**
(21) Anmeldenummer: 98919250.5
(22) Anmeldetag: 09.04.1998
(51) Int. Cl.: E04F 15/04

(54) **PLATTENFÖRMIGES ELEMENT NACH ART EINER FLIESE**
TILE-LIKE FLAT ELEMENT
ELEMENT PLAT DE TYPE CARREAU

(30) Priorität: 11.04.1997 DE 29706543 U; 13.08.1997 DE 19735840
(43) Veröffentlichungstag der Anmeldung: 26.01.2000
(73) Patentinhaber: Kunz GmbH & Co., D-74417 Gschwend (DE)
(72) Erfinder: SCHNABEL, Wolfgang, D-73563 Mögglingen (DE); BALDEWECK, Gerd, D-44417 Gschwend (DE)
(74) Vertreter: Patentanwälte Ruff, Wilhelm, Beier, Dauster & Partner
(86) Internationale Anmeldenummer: EP9802095
(87) Internationale Veröffentlichungsnummer: WO9846843

(56) Entgegenhaltungen:
- WO-A-96/27721
- CH-A- 595 525
- DE-U- 8 113 176
- GB-A- 1 048 132
- US-A- 4 388 788

## Beschreibung

Die Erfindung betrifft ein weitgehend plattenförmiges (Bau-) Element, das hauptsächlich zur Herstellung eines Wand- oder Bodenbelages verwendet werden kann, gemäss dem Oberbegriff von Anspruch 1.

Der sog. Laminat-Fußboden hat in der jüngeren Vergangenheit sowohl in Wohnräumen als auch in Geschäftsräumen eine immer größere Verbreitung gefunden. Der Laminat-Fußboden besteht aus einem Holzwerkstoff als Trägerplatte, die zumindest an ihrer Oberseite mit einer Kunststoffbeschichtung versehen ist. Zur Herstellung des Laminat-Fußbodens werden brett- oder dielenartige Verlegeteile über vorhandene Nut- und Federelemente verleimt. Der Aufbau derartiger Verlegeteile ist bereits seit längerem grundsätzlich bekannt. Hierzu wird als Beispiel auf das deutsche Gebrauchsmuster G 81 13 176.3 verwiesen.

Die beschriebenen Laminat-Fußböden werden im Normalfall nicht in sog. Feuchträumen oder Naßräumen eingesetzt. Dies ist darauf zurückzuführen, daß der die Trägerplatte bildende Holzwerkstoff üblicherweise nicht wasserbeständig ist, sondern bei Kontakt mit Feuchtigkeit aufquillt. Deshalb werden in Feuchträumen wie Fluren und Eingangsbereichen und insbesondere in Naßräumen wie Bädern und Küchen auch heute noch fast ausschließlich Fliesen als Wand- und Bodenbelag verwendet.

Die üblichen Keramikfliesen oder Keramikkacheln besitzen jedoch trotz ihrer hohen Wasserbeständigkeit einige Nachteile. So lassen sich Keramikfliesen nur aufwendig bearbeiten. Es müssen spezielle Fliesenschneider verwendet werden, insbesondere um schmale Ränder oder Ecken abzuschneiden oder Löcher für Steckdosen, Schalter oder dergleichen vorzusehen. Es ist bekannt, wie leicht derartige Fliesen auch zerbrechen. Hinzu kommt noch, daß bei der Bearbeitung von Keramikfliesen sehr viel feiner Schleifstaub auftritt. Zum anderen sind Keramikfliesen in den häufigen Fällen, in denen keine Fußbodenheizung vorhanden ist, sehr "fußkalt". Dies ist insbesondere im Bad sehr unangenehm, wo man sich meist barfuß bewegt. Schließlich ist noch der Nachteil zu nennen, daß trotz sorgfältiger Verlegung häufig nach einiger Zeit Risse in den Fugen oder sogar in den Fliesen selbst auftreten, da die starren Keramikfliesen Spannungen des Untergrundes nicht aufnehmen können. Dieser Effekt zeigt sich besonders bei der Altbausanierung, wenn zum Bodenausgleich Holzwerkstoffplatten verlegt wurden. Während sich die Spanplatten ausdehnen können, besitzen die Keramikfliesen und das zur Verfugung verwendete Fugenmaterial keine entsprechende Flexibilität.

In der WO-A-96/27721 ist bei einer Boden- oder Wandplatte eine Nut-Feder-Verbindung vorgesehen. Nut und Feder besitzen jedoch die gleiche Länge, um eine passgenause, formschlüssige Verbindung der Einzelelemente zu gewährleisten. Das Entstehen von Fugen zwischen den Einzelelementen muss nach der Offenbarung dieser Druckschrift vermieden werden.

Auch in der US-A-4 388 788 sind an einem Fussbodenelement Nuten und Federn vorgesehen. Diese besitzen jedoch auch hier im Ergebnis die gleiche Länge, so dass die Einzelelemente nach ihrer Verbindung an der Oberseite bündig zusammenstossen.

Die CH-A-595 525 beschreibt eine sogenannte Täferplatte aus Holz. Die an der Oberseite entstehende offene Fuge dient lediglich dekorativen Zwecken und ist in ihrer Breite nicht durch die Wahl der Abmessung von Nut und Feder fest definiert.

Die GB-A-1,048,132 zeigt lediglich die allgemeine Technik, die beim Verlegen eines Fussbodenbelages angewendet werden kann.

Die Erfindung stellt sich deshalb u.a. die Aufgabe, neue Bauelemente zur Verfügung zu stellen, die die Vorteile der beschriebenen Materialien bei weitgehender Vermeidung ihrer jeweiligen Nachteile miteinander vereinigen sollen. Insbesondere soll für Feuchträume und Naßräume ein Bauelement geschaffen werden, das die dort auftretende Feuchtigkeit und auch die entsprechenden Temperaturschwankungen aushält, andererseits jedoch auch die gewünschte Behaglichkeit und den gewünschten Wohnkomfort schafft.

Diese Aufgabe wird gelöst durch das plattenförmige Bauelement mit den Merkmalen des Anspruchs 1. Besondere Ausgestaltungen dieses Elementes sind in den abhängigen Ansprüchen 2 bis 9 dargestellt. Ein erfindungsgemäßer Boden- oder Wandbelag ist in Anspruch 10 und den zugehörigen abhängigen Ansprüchen 11 und 12 beansprucht. Ein erfindungsgemäßes Verfahren zur Herstellung eines Bodenbelages definiert Anspruch 13. Der Wortlaut sämtlicher Ansprüche wird hiermit durch Bezugnahme zum Inhalt dieser Beschreibung gemacht.

Das plattenförmige Element nach der Erfindung besteht im wesentlichen aus einer Holzwerkstoffplatte mit hoher Wasserbeständigkeit, die eine Beschichtung auf mindestens einem Teil ihrer Ober- und/oder Unterseite aufweist. Bei der Beschichtung handelt es sich inbesondere um eine Kunststoffbeschichtung. Weiter besitzt das Element mindestens eine Nut und mindestens eine Feder. Dieses Element ist erfindungsgemäß nach Art einer Fliese, vorzugsweise nach Art einer Wand- oder Bodenfliese ausgebildet. Dementsprechend kann das erfindungsgemäße Bauelement auch als Fliesenelement oder Fliese bezeichnet werden.

Dieses Element ist erfindungsgemäss derart ausgestaltet, dass Nut und Feder Mittel zur Festlegung und/oder Verbindung von zwei benachbarten Elementen im Abstand zueinander sind, wobei die Breite der Feder grösser als die Tiefe der Nut ist und die Differenz zwischen dieser Breite und dieser Tiefe der gewünschten Fugenbreite eines mit Hilfe zumindest zweier benachbarter Elemente hergestellten Belages entspricht.

Die Kombination der genannten Merkmale macht das neue Element überraschenderweise auch für den Einsatz in Feucht- und Naßräumen geeignet. Dabei kann die Fliese jede bei Keramikfliesen übliche Größe und Gestalt aufweisen, d.h. im einfachen Fall rechteckig oder quadratisch sein, grundsätzlich aber auch in jeder anderen bekannten Fliesenform, auch als Mosaik mit beliebigem Umriß, vorliegen. Dementsprechend sind die Abmessungen auch in den üblichen Grenzen variierbar. Die Dicke des Elementes kann einer üblichen Fliesendicke entsprechen, wobei aufgrund des verwendeten Holzwerkstoffes Dicken des Elementes zwischen 5 und 10 mm bevorzugt sein können. Eine übliche Dicke des Elementes beträgt insbesondere 8 mm.

Der Ausdruck "plattenförmig" soll lediglich besagen, daß - wie auch bei Fliesen üblich - die Länge und Breite des Elementes üblicherweise größer sind als seine Dicke. Selbstverständlich sollen auch kleine Fliesenelemente, beispielsweise Mosaikfliesen, von der Erfindung umfaßt sein, bei denen Länge und Breite nur noch wenig größer sein können als die Dicke.

Bei der Erfindung ist die Breite der Feder, d.h. die über die eigentliche Oberkante des Elementes vorstehende Länge der Feder, größer als die Tiefe der entsprechenden Nut. Auf diese Weise wird erreicht, daß zwischen zwei benachbarten Elementen ein definierter Abstand verbleibt. Dieser Abstand, der sich aus der Differenz zwischen Breite der Feder und Tiefe der Nut ergibt, wird so gewählt, daß er der gewünschten Fugenbreite eines zu verlegenden Fliesenbelages entspricht. Durch diese besondere Maßnahme kann eine gleichbleibende Fugenbreite gewährleistet werden.

Nut und Feder als Mittel zur Festlegung und/oder Verbindung der Elemente im Abstand zueinander erleichtern die Herstellung eines Fliesenbelages, d.h. üblicherweise einer Fliesenwand oder eines Fliesenfußbodens. Sie sind insbesondere an den am Außenumfang umlaufenden Schmalseiten des Elementes vorgesehen, die im folgenden als Kantenflächen bezeichnet werden sollen. Es können beispielsweise aber auch zapfenartige Verbindungsmittel an einem Element vorgesehen sein, die in eine entsprechende Ausnehmung eines anderen Elementes einsteckbar sind. Es können auch separate Zapfenelemente in je eine Ausnehmung von zwei Elementen eingesteckt werden.

Nuten und Federn können entweder über eine gesamte Kantenfläche des erfindungsgemäßen Elementes parallel zu dessen Ober- und/oder Unterseite verlaufen, oder an diesen Kantenflächen nur abschnittsweise vorgesehen sein. Es ist vorgesehen, zur Herstellung einer Nut-Feder-Verbindung zweier Elemente an einem dieser Elemente die Nut(en) und an dem anderen Element die Feder(n) vorzusehen. Es ist jedoch auch möglich, eine an beiden Elementen vorgesehene Nut mit Hilfe einer (separaten) eingelegten oder eingeschobenen Feder zu verbinden.

In Weiterbildung der Nut-Feder-Verbindung zweier Fliesenelemente nach der Erfindung ist es bevorzugt, wenn die Fliesenelemente vier Kantenflächen aufweisen und dabei an zwei aneinandergrenzenden Kantenflächen Nuten und an den beiden übrigen Kantenflächen Federn vorgesehen sind. Dies betrifft in erster Linie, aber nicht ausschließlich, quadratische und rechteckige Fliesenelemente. Auf diese Weise lassen sich die Elemente in einfacher Weise auf einer Fläche verlegen.

Bei bevorzugten Ausführungsformen können die beschriebenen Nuten eine konische, insbesondere leicht konische Querschnittsfläche aufweisen. Dabei ist eine solche konische Form bevorzugt, bei der sich die Nut zum Inneren der Holzwerkstoffplatte hin verjüngt. Bei solchen Ausführungsformen ist die Form der Querschnittsfläche der entsprechenden Federn ebenfalls konisch ausgebildet, so daß sich bei nach innen konisch verjüngender Form der Nut die zugehörige Feder nach außen hin konisch verjüngt. Auf diese Weise bleibt die gute Passung der Nut-Feder-Verbindung erhalten. Durch die beschriebene Form der Nut kann die eigentliche Kante flacher ausgebildet und damit die Stoßempfindlichkeit herabgesetzt werden.

In Weiterbildung besitzt das erfindungsgemäße Bauelement an seiner Oberseite Ausnehmungen, Markierungen oder dergleichen, die eine Unterteilung des Elementes, zumindest für den Betrachter, bewirken. Damit wird der Eindruck hervorgerufen, daß das Element nicht nur aus einer, sondern aus mindestens zwei, vorzugsweise aus mehreren, Fliesen besteht. Durch die Markierungen, Ausnehmungen oder dergleichen werden also bei nur einem Element mehrere Elemente bzw. Fliesen "vorgetäuscht". Dies bringt insbesondere den Vorteil, daß größere Elemente als die einzelnen Fliesenelemente verlegt werden können. Es können dabei regelmäßige Muster aus gleichen oder verschiedenen Fliesen oder auch unregelmäßige Muster dargestellt werden.

Bei den Markierungen kann es sich um zeichnerische Darstellungen wie Linien, (breite) Striche und dergleichen handeln. Die Ausnehmungen sind Nuten mit beliebigen, dem Einzelelement bzw. dessen Umriß angepaßtem Verlauf, vorzugsweise Längsund/oder Quernuten, die insbesondere an den Stellen der tatsächlich nicht vorhandenen Fugen vorgesehen sind. Die Breite der Nuten entspricht dabei insbesondere der gewählten Fugenbreite. Derartige Nuten werden dann wie die (richtigen) Fugen nach dem Verlegen der Elemente mit Fugenmaterial ausgefüllt.

Das beanspruchte plattenförmige Element besteht erfindungsgemäß aus einer Holzwerkstoffplatte hoher Wasserbeständigkeit. Der Ausdruck "wasserbeständig" soll dabei zum Ausdruck bringen, daß die entsprechende Holzwerkstoffplatte bei Zutritt von Feuchtigkeit oder Wasser weitgehend nicht quellbar ist. Die geforderten Eigenschaften lassen sich beispielsweise durch einen sog. Wechselklimatest (Quellung, z.B. 72 Stunden, und anschließende Rücktrocknung) bewerten. Bei niedriger oder nicht vorhandener Quellbarkeit in solchen Tests erreicht eine entsprechende Platte eine hohe Dicken-, Kanten- und Oberflächenstabilität, eine sehr geringe Feuchtigkeitsaufnahme sowie eine hohe Dimensionsstabilität und Temperaturbeständigkeit. Entsprechende Holzwerkstoffplatten zeigen auch nach einem Wechselklimatest eine hervorragende Passung vorhandener Nutund Federteile.

Obwohl andere Holzwerkstoffplatten grundsätzlich ebenfalls einsetzbar sind, besteht das erfindungsgemäße Element im vorliegenden Fall vorzugsweise aus einer Holzspanplatte hoher Wasserbeständigkeit. Derartige Platten werden aus Holzspänen unterschiedlichster Größe hergestellt, wobei Bindemittel zugesetzt werden. Sie können als Mehrschicht- oder Vielschichtplatten ausgebildet sein, wobei die Kern- bzw. Deckschichten unterschiedliche Holzpartikelgrößen aufweisen können. Bei den im Flachpreßverfahren hergestellten sog. Flachpreßplatten liegen die Späne vorzugsweise parallel zur Plattenebene. Bei den im Strangpreßverfahren hergestellten Strangpreßplatten orientieren sich die Späne vorzugsweise senkrecht zur Plattenebene. Bei der Erfindung finden insbesondere die sog. Flachpreßplatten, insbesondere hochverdichtete Flachpreßplatten, Verwendung.

Die als bevorzugt genannten, im Flachpreßverfahren hergestellten Holzspanplatten sind vorzugsweise PMDI-gebunden. Grundsätzlich sind darunter solche Platten zu verstehen, bei denen die zur Herstellung verwendeten Polyisocyanat-Bindemittel unter den Produktionsbedingungen zu stabilen, unlöslichen Produkten vernetzen. Derartige Bindemittel sind in erster Linie die genannten Polyisocyanate auf Basis von polymerem MDI (Diphenylmethan-diisocyanat), kurz PMDI genannt. Gegebenenfalls kann PMDI auch in Kombination mit anderen Bindemitteln eingesetzt werden. Diese Platten sind dem Fachmann bekannt und bedürfen dementsprechend keiner weiteren Erläuterung. Sie sind insbesondere weitgehend frei von Formaldehyd (wie natürliches Holz) und besitzen die geforderte hohe Wasserbeständigkeit (geringe Quellbarkeit). Eine besonders geeignete Holzwerkstoffplatte für das erfindungsgemäße Fliesenelement ist die Holzwerkstoffplatte plysoc ® der Anmelderin.

Die (Kunststoff-)Beschichtung auf der Oberseite der Holzwerkstoffplatte ist, solange sie die notwendige Wasserbeständigkeit für einen Einsatz in Feucht- und Naßräumen aufweist, grundsätzlich frei wählbar. Die Beschichtung wird üblicherweise eine Dekorfunktion besitzen, um eine bisher eingesetzte Keramikfliese nachzuahmen. Dementsprechend können die Dekore sehr vielseitig sein. Es können auch Steinböden nachgeahmt werden, Phantasiedekore gewählt oder auch einfache einfarbige Töne eingesetzt werden. Dementsprechend ist auch die Auswahl des Kunststofffilms bzw. der Kunststoffbeschichtung unter verschiedenen Gesichtspunkten möglich. Vorzugsweise werden übliche Melaminharzpapiere verwendet, wie sie in unterschiedlichen Dekoren bereits vorliegen oder auf Wunsch gefertigt werden können. Diese Melaminharzpapiere werden durch Heißverschweißen unter Preßdruck auf die Oberfläche der Holzwerkstoffplatte nach bekannten Verfahren aufgebracht. Über solche Melaminharz-getränkten Papierschichten können ggf. weitere Deckschichten, sog. Overlay-Schichten aufgebracht werden. Auch hier kann es sich um Melaminharzpapiere mit besonderen Eigenschaften handeln, beispielsweise um solche, die transparent oder durchsichtig sind. Insgesamt wird so eine hochabriebfeste Beschichtung zur Verfügung gestellt.

Auf der Unterseite der Holzwerkstoffplatte kann sich vorzugsweise ebenfalls eine (Kunststoff-)Beschichtung befinden. Diese dient zum einen als sog. Gegenzugschicht, um ein Verziehen der Holzwerkstoffplatte durch einseitige Beschichtung zu verhindern. Diese Beschichtung kann aber auch die zusätzliche Punktion einer Feuchtigkeitssperre oder eines Haftvermittlers übernehmen. Insbesondere für die zuletzt genannte Funktion kann die Beschichtung auf der Unterseite der Holzwerkstoffplatte eine Strukturierung, wie beispielsweise eine Oberflächenrauhigkeit, zeigen. Auch für die Beschichtung der Unterseite kommen insbesondere Melaminharzpapiere, wie sie aus dem Stand der Technik bekannt sind, zum Einsatz. Eine Dekorfunktion ist auf der Unterseite der Platte üblicherweise nicht erforderlich.

Für den Fall, daß auf der Oberseite des erfindungsgemäßen Fliesenelementes Nuten, insbesondere Längs- und/oder Quernuten, zur "Unterteilung" des Elementes vorgesehen sind, kann eine ggf. vorhandene Beschichtung auf der Unterseite der Platte an den den Nuten auf der Oberfläche entsprechenden Stellen teilweise entfernt sein. Dies wird üblicherweise dadurch erreicht, daß nach dem Aufbringen der Beschichtungen auf die Ober- und Unterseite, nicht nur auf der Oberseite, sondern auch auf der Unterseite einander entsprechende Nuten eingefräst werden. Die Nuten auf der Unterseite sollen dabei gewährleisten, daß die Feuchtigkeit, die beim Trocknen des in die Nuten auf der Oberseite eingebrachten Fugenmaterials in die Holzwerkstoffplatte eindringt, aus der Unterseite der Holzwerkstoffplatte in den Untergrund austreten kann. Dies wäre nicht oder zumindest nur teilweise möglich, wenn sich auf der Unterseite der Holzwerkstoffplatte eine geschlossene (weitgehend feuchtigkeitsdichte) Beschichtung befinden würde.

Bei bevorzugten Ausführungsformen der Erfindung können die beschriebenen Nuten auf der Unterseite des Fliesenelementes auch dann vorgesehen sein, wenn auf der Oberseite dieses Elementes keine Nuten vorgesehen sind. In solchen Fällen können die an der Unterseite vorhandenen Nuten die Verlegbarkeit des Fliesenelementes, insbesondere wenn dieses mit dem Untergrund verklebt wird, verbessern. Dies ist darauf zurückzuführen, daß der entsprechende Kleber an den Stellen, an denen die Nuten vorhanden sind, direkt mit dem Holzwerkstoff in Kontakt kommt. An solchen Stellen wird dann üblicherweise eine stärkere Klebewirkung eintreten als an den Kontaktstellen zwischen der Kunststoffbeschichtung an der Unterseite und dem Kleber. Hier kommt hinzu, daß sich der Kleber bei der Verlegung des Elementes in diesen Nuten auf der Unterseite ansammeln kann. Zur Unterstützung dieser verbesserten Klebewirkung können die beschriebenen Nuten auf der Unterseite gegenüber Nuten auf der Oberseite eine vergleichsweise große Breite aufweisen. So können dann bereits einige wenige Nuten auf der Unterseite für diesen Effekt ausreichen. Der Effekt der verbesserten Klebewirkung tritt selbstverständlich auch in den Fällen ein, in denen auch auf der Oberseite Nuten zur optischen Unterteilung des Fliesenelementes vorgesehen sind.

Zusammenfassend ist festzustellen, daß die Erfindung ein Bauelement zur Verfügung stellt, das hervorragend für einen Einsatz in Feucht- und Naßräumen geeignet ist. Es besitzt zum einen die erforderliche Wasserfestigkeit und ist beispielsweise naß verfugbar und läßt sich andererseits leicht bearbeiten und verlegen (im Gegensatz zu Keramikfliesen). Es ist nicht wie Keramikfliesen "fußkalt" und hat beispielsweise auch für Fußbodenheizungen eine wesentlich bessere Energiebilanz, da es die Wärme schneller aufnimmt und viel länger speichert. Auf die übrigen bisher genannten Vorteile wird ausdrücklich Bezug genommen.

Weiter umfaßt die Erfindung einen Belag aus Bauelementen, insbesondere einen Boden- oder Wandbelag. Dieser besitzt die in Anspruch 10 genannten Merkmale.

In Weiterbildung ist dieser Belag mit einer (ausreichend) wasserdichten Fugenmasse verfugt, die eine ausreichende Elastizität/Flexibilität aufweist und damit reißfest ist. Dadurch wird ein geschlossener Belag hoher Wasserdichtigkeit und langer Lebensdauer zur Verfügung gestellt. Die genannte Fugenmasse besteht insbesondere aus einem sog. kunststoffvergüteten Fugenmaterial, das kommerziell erhältlich ist. Als Kunststoffbestandteile werden üblicherweise Silikone oder Acrylharze eingesetzt. Die Erfindung ist jedoch nicht auf derartige Fugenmaterialien beschränkt. Es ist bespielsweise auch eine sog. Schweißdrahtverfugung denkbar, bei der beispielsweise PVC-haltige Schmelzkleber zum Einsatz kommen.

Schließlich betrifft die Erfindung ein Verfahren, bei dem die beschriebenen erfindungsgemäßen Fliesenelemente auf einem geeigneten Untergrund verlegt und anschließend die gebildeten Fugen mit einem geeigneten Fugenmaterial verfugt werden. Die Verlegung der Fliesenelemente erfolgt dabei üblicherweise wie bei bekannten Fliesen unter Verklebung auf den Untergrund und auch die Verfugung kann in üblicher Weise "naß" erfolgen.

Die beschriebenen Merkmale und weitere Merkmale der Erfindung ergeben sich aus der nachfolgenden Beschreibung von bevorzugten Ausführungsformen in Verbindung mit den Unteransprüchen und den Zeichnungen.

In den Zeichnungen zeigen:
- Fig. 1: eine Draufsicht auf verlegte erfindungsgemäße Elemente (vor dem Ausfugen),
- Fig. 2: einen Schnitt nach der Linie II-II in Fig. 1 (nach dem Ausfugen), und
- Fig. 3: den Aufbau der Fuge gemäß Fig. 2 als vergrößerten Ausschnitt III.

In Fig. 1 sind vier erfindungsgemäße Fliesenelemente 1 im verlegten, aber noch nicht verfugten Zustand dargestellt. Das linke obere, im vorliegenden Fall quadratische Fliesenelement 1 ist vollständig, die übrigen drei sind nur teilweise dargestellt.

Jedes Fliesenelement 1 besteht (wie auch in den Figuren 2 und 3 gezeigt) aus einer Holzwerkstoffplatte hoher Wasserbeständigkeit, insbesondere PMDI-gebundenen Holzspanplatte (Produkt plysoc ® der Anmelderin). Die Holzwerkstoffplatte 2 ist auf ihrer Unterseite 3 mit einer Kunststoffbeschichtung 4 in Form eines oberflächenstrukturierten Melaminharzpapiers versehen. Auf der Oberseite 5 der Holzwerkstoffplatte 2 befindet sich eine Kunststoffbeschichtung 6 in Form eines mit Dekoren versehenen Melaminharzpapieres. Die Beschichtungen 4 und 6 dienen in der bereits beschriebenen Weise als Gegenzugfilm, Feuchtigkeitssperre und Haftvermittler (Kunststoffbeschichtung 4) und zur Nachahmung des Aussehens von Keramik- oder Steingutfliesen (Kunststoffbeschichtung 6).

Bei dem dargestellten Fliesenelement 1 sind an den zwei aneinandergrenzenden Kantenflächen 7 parallel zur Ober- und Unterseite längsverlaufende Nuten 8 und an den beiden anderen aneinandergrenzenden Kantenflächen 9 entsprechende Federn 10 vorgesehen. Die Nuten 8 in den Kantenflächen 7 besitzen die Tiefe t. Die Federn 10 an den Kantenflächen 9 besitzen die über die zugehörige Außenkante vorstehende Breite b. Wie in den Figuren dargestellt, ist bei dem Fliesenelement 1 die Breite b der Federn 10 größer als die Tiefe t der Nuten 8, so daß beim Einschieben der Federn 10 in die Nuten 8 eine Fugenbreite bf verbleibt, die der Differenz zwischen Breite b und Tiefe t entspricht. Durch diese Ausgestaltung des Fliesenelementes 1 wird eine gleichbleibende Fugenbreite b_{f} sichergestellt, die vorgegeben und ausgewählt werden kann.

An der Oberseite 5 des Fliesenelementes 1 sind Längs- und Quernuten 12 vorgesehen, die den Eindruck hervorrufen, daß das Fliesenelement 1 aus im vorliegenden Fall vier gleichen Fliesenelementen aufgebaut ist. Die Breite der Nuten 12 entspricht dabei der gewählten Fugenbreite b_{f}. Wie bereits beschrieben, werden auch die Nuten 12 genau wie die zwischen den Fliesenelementen 1 gebildeten Fugen nach dem Verlegen mit Fugenmaterial ausgefugt. Die Tiefe der Fugen 12 ist grundsätzlich nicht kritisch. Die Fugen 12 sollten jedoch so viel Fugenmaterial aufnehmen können, daß eine stabile, erkennbare Verfugung entsteht.

Die in Fig. 2 zeichnerisch angedeutete und in Fig. 3 mit dem Bezugszeichen 11 bezeichnete Fugenmasse ist aus einem handelsüblichen, insbesondere kunststoffvergüteten Fugenmaterial hergestellt, das eine ausreichende Wasserdichtigkeit, Flexibilität und Reißfestigkeit besitzt. Bezüglich der verwendbaren Materialien wird auf die entsprechenden Stellen in der Beschreibung verwiesen.

Die Verlegung der erfindungsgemäßen Fliesenelemente 1 wird wie folgt durchgeführt. Zunächst werden die einzelnen Fliesenelemente 1 auf einem ggf. vorbereiteten Untergrund verlegt, wobei die Federn 10 in die zugehörigen Nuten 8 eingesteckt werden. Obwohl eine schwimmende Verlegung der Fliesenelemente 1 grundsätzlich möglich ist, wird man die Fliesenelemente 1 üblicherweise mit dem Untergrund verkleben. Nachdem auf diese Weise der Wand- oder Bodenbelag hergestellt ist, können die durch die Nut-Feder-Verbindung gebildeten Nuten und die ggf. vorhandenen Nuten 12 ausgefugt werden. Wie in Fig. 3 dargestellt, wird dabei zwischen den Fliesenelementen 1 der oberhalb der Feder 10 verbleibende freie Raum mit der Fugenmasse 11 ausgefüllt. Der unterhalb der Feder 10 ausgebildete Raum bleibt leer. Die Ausfugung/Verfugung kann dabei in grundsätzlich bekannter Weise "naß" erfolgen, d.h. das Fugenmaterial wird mit Wasser angesetzt/angerührt und in dieser Form auf den Belag aufgebracht. Dies ist insbesondere deshalb überraschend, da es bisher nicht für möglich gehalten wurde, plattenförmige Elemente mit einem Holzwerkstoff auf diese Weise für einen Wand- oder Bodenbelag für Feucht- und Naßräume einzusetzen.

## Patentansprüche

1. Plattenförmiges Element (1) nach Art einer Fliese, vorzugsweise nach Art einer Wand- oder Bodenfliese, bestehend aus einer Holzwerkstoffplatte hoher Wasserbeständigkeit mit einer Beschichtung (4, 6), insbesondere Kunststoffbeschichtung, auf mindestens einem Teil ihrer Ober- und/oder Unterseite (3, 5) und mit mindestens einer Nut (8) und mindestens einer Feder (10), **dadurch gekennzeichnet, dass** Nut (8) und Feder (10) Mittel zur Festlegung und/oder Verbindung von zwei benachbarten Elementen im Abstand zueinander sind, wobei die Breite (b) der Feder (10) größer als die Tiefe (t) der Nut (8) ist und die Differenz zwischen dieser Breite (b) und dieser Tiefe (t) der gewünschten Fugenbreite (b_{f}) eines mit Hilfe zumindest zweier benachbarter Elemente (1) hergestellten Belages entspricht.

2. Plattenförmiges Element nach Anspruch 1, **dadurch gekennzeichnet, dass** die Nut und die Feder an den Kantenflächen (7, 9) des Elementes (1) vorgesehen ist.

3. Plattenförmiges Element nach Anspruch 2, **dadurch gekennzeichnet, dass** die Nut und die Feder an einer Kantenfläche parallel zur Ober- und Unterseite des Elementes verlaufend ausgebildet ist.

4. Plattenförmiges Element nach Anspruch 2 oder Anspruch 3, **dadurch gekennzeichnet, dass** das Element (1), vorzugsweise bei rechteckiger oder quadratischer Grundfläche, vier Kantenflächen (7, 9) aufweist, wobei vorzugsweise an zwei aneinandergrenzenden Kantenflächen (7) parallel zur Ober- und Unterseite des Elementes verlaufende Nuten (8) und an den beiden anderen Kantenflächen (9) parallel zur Ober- und Unterseite des Elementes verlaufende Federn (10) vorgesehen sind.

5. Plattenförmiges Element nach einem der vorhergehenden Ansprüche, **dadurch gekennzeichnet, dass** an der Oberseite des Elementes Ausnehmungen, Markierungen oder dergleichen vorgesehen sind, die den Eindruck hervorrufen, dass das Element aus mindestens zwei, vorzugsweise mindestens zwei gleichen, Elementen aufgebaut ist.

6. Plattenförmiges Element nach Anspruch 5, **dadurch gekennzeichnet, dass** an der Oberseite (5) des Elementes (1) Längs- und/oder Quernuten (12) vorgesehen sind, wobei vorzugsweise die Breite dieser Nuten der gewünschten Fugenbreite eines mit Hilfe des Elementes hergestellten Belages entspricht.

7. Plattenförmiges Element nach einem der vorhergehenden Ansprüche, **dadurch gekennzeichnet, dass** es sich bei der Holzwerkstoffplatte hoher Wasserbeständigkeit um eine Holzspanplatte handelt, wobei vorzugsweise die Holzspanplatte PMDI-gebunden ist.

8. Plattenförmiges Element nach einem der vorhergehenden Ansprüche, **dadurch gekennzeichnet, dass** auf der Oberseite (5) des Elementes (1) eine Dekorbeschichtung (6) aus Kunststoff, insbesondere eine Melaminharzbeschichtung, vorgesehen ist.

9. Plattenförmiges Element nach einem der vorhergehenden Ansprüche, **dadurch gekennzeichnet, dass** auf der Unterseite (3) des Elementes (1) eine vorzugsweise strukturierte Beschichtung (4) aus Kunststoff, insbesondere eine Melaminharzbeschichtung, vorgesehen ist.

10. Belag, insbesondere Boden- oder Wandbelag, umfassend mindestens zwei benachbarte plattenförmige Elemente (1) nach Art einer Fliese, vorzugsweise nach Art einer Wandoder Bodenfliese, jedes Element (1) bestehend aus einer Holzwerkstoffplatte hoher Wasserbeständigkeit mit einer Beschichtung (4, 6), insbesondere Kunststoffbeschichtung, auf mindestens einem Teil ihrer Ober- und/oder Unterseite (3, 5), wobei das eine. Element (1) mindestens eine Nut (8) und das andere Element (1) mindestens eine Feder (10) aufweist, **dadurch gekennzeichnet, dass** die Nut (8) und die Feder (10) Mittel zur Festlegung und/oder Verbindung der zwei benachbarten Elemente (1) im Abstand zueinander sind, wobei die Breite (b) der Feder (10) größer als die Tiefe (t) der Nut (8) ist und die Differenz zwischen dieser Breite (b) und dieser Tiefe (t) der gewünschten Fugenbreite (b_{f}) des Belages entspricht.

11. Belag nach Anspruch 10, **dadurch gekennzeichnet, dass** seine Fugen mit einer wasserdichten und ausreichend reissfesten und flexiblen Fugenmasse ausgefüllt sind.

12. Belag nach Anspruch 11, **dadurch gekennzeichnet, dass** die Fugenmasse aus einem kunststoffvergüteten Fugenmaterial besteht.

13. Verfahren zur Herstellung eines Belages, insbesondere eines Boden- oder Wandbelages, **dadurch gekennzeichnet, dass** Elemente nach mindestens einem der Ansprüche 1 bis 9 auf einem geeigneten Untergrund, insbesondere unter Verkleben mit diesem Untergrund, verlegt und anschliessend die gebildeten Fugen mit einem geeigneten Fugenmaterial in üblicher Weise, d.h. nass verfugt werden.

## Claims

1. Tile-like, preferably wall or floor tile-like, flat element (1), comprising a highly water-resistant, wooden material plate having a coating (4, 6), particularly a plastic coating, on at least part of its upper and/or lower surface (3, 5) and with at least one groove (8) and at least one tongue (10), **characterized in that** the groove (8) and tongue (10) are means for fixing and/or connecting in spaced manner two adjacent elements, the width (b) of the tongue (10) being greater than the depth (t) of the groove (8) and the difference between said width (b) and said depth (t) corresponds to the desired joint width (b_{f}) of a covering produced with the aid of at least two adjacent elements (1).

2. Flat element according to claim 1, **characterized in that** the groove and tongue are provided on edge faces (7, 9) of the element (1).

3. Flat element according to claim 2, **characterized in that** the groove and tongue on an edge face run parallel to the upper and lower surface of the element.

4. Flat element according to claim 2 or 3, **characterized in that** the element (1), preferably having a rectangular or square surface area, has four edge faces (7, 9) and preferably on two adjacent edge faces (7) there are grooves (8) parallel to the upper and lower surface of the element and on both other edge faces (9) tongues (10) parallel to the upper and lower surface of the element.

5. Flat element according to one of the preceding claims, **characterized in that** on the upper surface of the element recesses, markings or the like are provided, which give the impression that the element is formed from at least two and preferably at least two identical elements.

6. Flat element according to claim 5, **characterized in that** longitudinal and/or transverse grooves (12) are provided on the upper surface (5) of the element (1) and preferably the width of these grooves corresponds to the desired joint width of a covering produced with the aid of the element.

7. Flat element according to one of the preceding claims, **characterized in that** the highly water-resistant wooden material plate is a wood chipboard, which is preferably PMDI-bonded.

8. Flat element according to one of the preceding claims, **characterized in that** a decorative coating (6) of plastic and in particular a melamine resin coating is provided on the upper surface (5) of the element (1).

9. Flat element according to one of the preceding claims, **characterized in that** a preferably structured plastic coating (4) and in particular a melamine resin coating is provided on the lower surface (3) of the element (1).

10. Covering, particularly floor or wall covering, comprising at least two adjacent tile-like, preferably wall or floor tile-like, flat elements (1), in which each element (1) comprises a'highly water-resistant wooden material plate having a coating (4, 6), particularly a plastic coating, on at least part of its upper and/or lower surface (3, 5), in which one element (1) has at least one groove (8) and the other element (1) at least one tongue (10), **characterized in that** the groove (8) and tongue (10) are means for fixing and/or connecting in spaced manner the two adjacent elements (1), the width (b) of the tongue (10) being greater than the depth (t) of the groove (8) and the difference between said width (b) and said depth (t) corresponds to the desired joint width (bf) of the covering.

11. Covering according to claim 10, **characterized in that** its joints are filled with a waterproof, adequately tear-resistant and flexible joint filler.

12. Covering according to claim 11, **characterized in that** the joint filler comprises a plastic-coated jointing material.

13. Method for producing a covering, particularly a floor or wall covering, **characterized in that** elements according to at least one of the claims 1 to 9 are laid on a suitable substrate, particularly accompanied by bonding to said substrate and subsequently the joints formed are jointed in conventional manner with a suitable joint filler, i.e. wet jointed.

## Revendications

1. Elément plat (1) du type carreau, de préférence d'un carreau de carrelage mural ou de sol se composant d'une plaque en matériau dérivé du bois de résistance élevée à l'eau avec un revêtement (4, 6), en particulier un revêtement en matière plastique sur au moins une partie de sa face supérieure et/ou inférieure (3, 5) et avec au moins une rainure (8) et au moins une languette (10), **caractérisé en ce que** la rainure (8) et la languette (10) sont des moyens de fixation et/ou de liaison de deux éléments voisins à distance l'un de l'autre, la largeur (b) de la languette (10) étant supérieure à la profondeur (t) de la rainure (8) et la différence entre cette largeur (b) et cette profondeur (t) correspond à la largueur désirée de jointure (b_{f}) d'un revêtement réalisé à l'aide d'au moins deux éléments voisins.

2. Elément plat selon la revendication 1, **caractérisé en ce que** la rainure et la languette sont prévues sur les surfaces de chant (7, 9) de l'élément (1).

3. Elément plat selon la revendication 2, **caractérisé en ce que** la rainure et la languette sont agencées sur une surface de chant parallèle à la face supérieure et supérieure de l'élément.

4. Elément plat selon la revendication 2 ou la revendication 3, **caractérisé en ce que** l'élément (1), présente de préférence pour une surface de base rectangulaire ou quadratique quatre surfaces de chant (7, 9) de préférence des rainures (8) qui s'étendent parallèlement à la face supérieure et inférieure de l'élément étant prévues contre les surfaces de chant attenantes (7) et des languettes (10) qui s'étendent parallèlement à la face supérieure et inférieure de l'élément étant prévues sur les deux autres surfaces de chants (9).

5. Elément plat selon l'une des revendications précédentes, **caractérisé en ce qu'**il est prévu sur la surface supérieure de l'élément des évidements, des marques ou similaires qui donnent l'impression que l'élément est constitué d'au moins deux éléments de préférence deux éléments identiques.

6. Elément plat selon la revendication 5, **caractérisé en ce qu'**il est prévu sur la surface supérieure (5) de l'élément (1) des rainures longitudinales et/ou transversales (12), de préférence la largeur de ces rainures correspond à la largeur de joint souhaitée d'un revêtement réalisé à l'aide de l'élément.

7. Elément plat selon l'une des revendications précédentes, **caractérisé en ce qu'**il s'agit pour la forme en plaque de matériau dérivé du bois de résistance élevée à l'eau d'une plaque de particules, de préférence la plaque de particules étant liée PMDI.

8. Elément plat selon l'une des revendications précédentes, **caractérisé en ce que** sur la face supérieure (5) de l'élément (1), il est prévu un revêtement décoratif (6) en matière plastique, en particulier un revêtement en résine mélaminée.

9. Elément plat selon l'une des revendications précédentes, **caractérisé en ce** sur la face inférieure (3) de l'élément (1), il est prévu de préférence un revêtement structuré (4) en matière plastique en particulier un revêtement de résine mélaminée.

10. Revêtement en particulier revêtement mural ou de sol, comprenant au moins deux éléments plats (1) voisins du type carreau, en particulier du type carreau de carrelage mural ou de sol, chaque élément (1) se composant d'une plaque en matériau dérivé du bois de résistance élevée à l'eau avec au moins un revêtement (4, 6) en particulier un revêtement en matière plastique sur au moins une partie de leur surface supérieure et/ou inférieure (3, 5), un élément (1) présentant au moins une rainure (8) et l'autre élément (1) présentant au moins une languette (10), **caractérisé en ce que** la rainure (8) et la languette (10) sont des moyens de fixation et/ou de liaison de deux éléments voisins (1) à distance l'un de l'autre, la largeur (b) de la languette (10) étant supérieure à la profondeur (t) de la rainure (8) et la différence entre cette largeur (b) et cette profondeur (t) correspond à la largueur désirée de jointure (b_{f}) du revêtement.

11. Revêtement selon la revendication 10, **caractérisé en ce que** ses joints sont remplis d'une pâte flexible à joint étanche à l'eau et suffisamment tenace.

12. Revêtement selon la revendication 11, **caractérisé en ce que** la pâte à joint se compose d'un matériau de joint enrichi en matière plastique.

13. Procédé pour la fabrication d'un revêtement, en particulier d'un revêtement de sol ou mural, **caractérisé en ce que** des éléments conformes selon au moins l'une des revendications 1 à 9 sont posés sur une base appropriée en particulier par collage sur cette base et ensuite les joints formés sont munis d'un matériau à joint approprié de manière habituelle c'est-à-dire mouillée.
